# FASCICULE DE BREVET EUROPEEN

(11) **EP 2 307 738 B1**
(45) Date de publication et mention de la délivrance du brevet: **10.10.2018**
(21) Numéro de dépôt: 09766040.1
(22) Date de dépôt: 20.05.2009
(51) Int. Cl.: F04D 29/42, F02C 7/04

(54) **COUVERCLE DE COMPRESSEUR DE TURBOMOTEUR À BUTÉE AXIALE**
VERDICHTERABDECKUNG FÜR EINEN TURBOMOTOR MIT AXIALANSCHLAG
COMPRESSOR COVER FOR TURBINE ENGINE HAVING AXIAL ABUTMENT

(30) Priorité: 26.05.2008 FR 0853394
(43) Date de publication de la demande: 13.04.2011
(73) Titulaire: Safran Helicopter Engines, 64510 Bordes (FR)
(72) Inventeur: JOUBERT, Philippe, 64510 Angais (FR); LABORDE, Patrice, 64140 Billere (FR); MOUZE, Yann, 64420 Limendous (FR); PEROT, Philippe, 64140 Lons (FR)
(74) Mandataire: Balesta, Pierre
(86) Numéro de dépôt international: PCT/FR2009/050939
(87) Numéro de publication internationale: WO 2009/153478

(56) Documents cités:
- EP-A- 1 903 185
- WO-A-00/34628
- FR-A- 2 698 666
- US-A- 3 613 360
- US-A- 4 264 271

## Description

La présente invention a trait au domaine des turbines à gaz, notamment celles que l'on trouve dans les turbomachines, par exemple mais pas uniquement les turbomoteurs d'hélicoptères ou les turboréacteurs pour avions.

La présente invention concerne plus précisément l'étage de compression de telles turbines à gaz qui constituent la motorisation principale d'un engin volant.

Plus précisément encore, la présente invention concerne un compresseur centrifuge d'un turbomoteur comprenant :
- un couvercle comportant une extrémité amont et une extrémité aval,
- un carter présentant un bord amont et un bord aval,
- un rouet à pales monté rotatif dans ledit carter,
ledit couvercle étant destiné à couvrir les pales du rouet de façon à définir une surface extérieure d'une veine de gaz s'étendant entre les bords amont et aval du carter, tout en étant fixé au bord amont du carter par son extrémité amont tandis que son extrémité aval demeure libre.

Classiquement, le compresseur est disposé entre une entrée d'air frais et une chambre de combustion, le rôle du compresseur étant de comprimer l'air frais entrant dans la turbine à gaz et d'amener cet air comprimé dans la chambre de combustion pour y être mélangé avec du carburant.

Par ailleurs, il est connu que le rouet comporte une pluralité de pales s'étendant globalement radialement depuis un moyeu du rouet, lequel est fixé à un arbre rotatif de la turbine à gaz.

Ainsi le flux de gaz entre-t-il tout d'abord dans le carter du compresseur par une entrée amont, puis s'écoule dans la veine de gaz délimitée entre sa surface extérieure définie par le couvercle et sa surface intérieure définie par une surface du moyeu du rouet tout en étant comprimé et entraîné en rotation autour de l'axe du rouet, avant d'être évacué par une sortie aval du compresseur, étant précisé que les termes « amont » et « aval » sont pris en référence au sens de circulation du gaz dans la veine de gaz du compresseur.

Généralement, le flux de gaz comprimé sortant du rouet pénètre ensuite dans un diffuseur avant d'entrer dans la chambre de combustion.

On comprend donc que le couvercle définit la surface extérieure de la veine, la surface intérieure de celle-ci étant quant à elle formée par une surface du moyeu du rouet d'où s'étendent les pales.

Dans un souci de maîtrise du comportement thermo-mécanique du couvercle, son extrémité aval demeure généralement libre, c'est-à-dire qu'elle peut ne pas être fixée au bord aval du carter.

Cette configuration permet en effet d'éviter une fixation hyperstatique du couvercle qui serait potentiellement dommageable à la maîtrise des jeux entre le rouet et le couvercle.

Cependant, cette solution n'est pas optimale : certains comportements dégradés du compresseur, tel par exemple le pompage ou d'autres phénomènes instables peuvent apparaître et conduire à des variations brutales de pression dans le rouet du compresseur.

Dans la mesure où l'extrémité aval du couvercle est libre, on comprend que ce dernier peut se déformer légèrement du fait des variations de pression dans le compresseur, une telle déformation pouvant conduire le couvercle à venir en contact avec les pales du rouet. En effet, lorsque la pression dans le compresseur devient inférieure à celle existant à l'extérieur du couvercle, ce dernier tend à se déformer et à venir en contact des pales du rouet. Cette déformation peut également être due aux vibrations.

Bien évidemment, il est tout à fait néfaste tant pour le couvercle que pour le rouet, que le couvercle vienne toucher les pales du rouet, un tel contact pouvant en effet endommager sérieusement le compresseur.

Un tel phénomène peut également se rencontrer lors du fonctionnement en conditions extrêmes de la turbine à gaz.

Une solution à ce problème est d'augmenter le jeu existant entre le couvercle et les pales du rouet. Cependant, une telle solution présente l'inconvénient de baisser le rendement du compresseur et, par voie de conséquence, de diminuer les performances de la turbine à gaz.

Un but de l'invention est donc de proposer un couvercle permettant d'éviter le contact avec les pales du rouet lors d'un fonctionnement dégradé du compresseur.

WO 00/34628 divulgue un système de confinement pour turbine destiné à contenir l'explosion d'une turbine ou de l'une ou plusieurs de ses pales qui se détacheraient du moyeu.

L'invention atteint son but par le fait que le couvercle comporte en outre une butée destinée à limiter le déplacement axial de l'extrémité aval du couvercle par rapport au bord aval du carter lors du fonctionnement du compresseur.

De préférence, la butée est disposée à l'extrémité aval du couvercle.

Grâce à la butée conforme à l'invention, le déplacement axial de l'extrémité aval du couvercle est limité.

L'extrémité aval du couvercle et le bord aval du carter sont arrangés de telle sorte que lorsque l'extrémité aval du couvercle vient en butée contre le bord aval du carter, il existe encore un jeu entre les pales du rouet et le couvercle, en conséquence de quoi le contact est avantageusement évité.

De préférence, on monte le couvercle tout en laissant un jeu axial calibré entre l'extrémité aval du couvercle et le bord aval du carter.

Avantageusement, la butée, de préférence annulaire, forme une extension radiale s'étendant depuis l'extrémité aval du couvercle. Elle s'étend donc orthogonalement par rapport à un axe du rouet lorsque le couvercle est monté. Selon une variante, la butée est constituée d'une pluralité de languettes radiales.

La butée recouvre donc radialement une portion circonférentielle du bord du carter.

De préférence, l'extrémité aval du couvercle comporte en outre une extension axiale formant une nervure annulaire apte à venir presque effleurer le bord aval du carter lorsque le couvercle est monté.

Un intérêt de cette extension axiale est de mieux guider l'écoulement de l'air en aval du rouet.

On prévoit donc un faible jeu radial calibré entre l'extrémité aval du couvercle et une extrémité intérieure du bord aval du carter de manière à limiter les accidents de forme dans la veine d'air, néfastes pour le rendement du compresseur.

La présente invention concerne enfin une turbine à gaz, notamment d'hélicoptère, comportant un ou plusieurs compresseurs conformes à la présente invention.

L'invention sera mieux comprise et ses avantages apparaîtront mieux à la lecture de la description qui suit, d'un mode de réalisation indiqué à titre d'exemple non limitatif. La description se réfère aux dessins annexés sur lesquels :
- la figure **1A** est une vue en coupe d'un turbomoteur d'hélicoptère comportant un compresseur muni d'un couvercle de l'art antérieur ;
- la figure **1B** est une vue de détail du couvercle de la figure **1A**; et
- la figure **2** représente l'extrémité aval d'un couvercle conforme à la présente invention.

La figure **1A** est une vue d'ensemble en coupe d'un turbomoteur d'hélicoptère **10** connu par ailleurs.

Dans cet exemple, le turbomoteur **10** est constitué d'une turbine à gaz qui comporte un compresseur **12**, également appelé étage de compression, une entrée d'air **14** pour l'admission d'air frais dans le compresseur **12** ainsi qu'une chambre de combustion **16** dans laquelle a lieu la combustion d'un mélange de carburant et d'air comprimé par le compresseur **12**.

Le turbomoteur **10** comporte en outre une turbine **18** fixée à un rouet à pales **20** du compresseur **12** par l'entremise d'un arbre **22**, laquelle turbine **18**, mise en mouvement par le flux de gaz brûlés sortant de la chambre de combustion **16**, entraîne en rotation le rouet **20**.

Enfin, le turbomoteur **10** comprend en outre une turbine libre **24** qui est entraînée en rotation par le flux de gaz sortant de la turbine **18**, ladite turbine libre permettant quant à elle d'entraîner en rotation les rotors de l'hélicoptère (non représenté ici).

Le rouet à pales **20**, du type rouet centrifuge, est bien connu par ailleurs. Il comporte un moyeu **26** d'où s'étendent radialement une pluralité de pales **28** pouvant présenter des formes courbes, dont les extrémités radiales sont contenues dans une enveloppe géométrique qui présente la forme d'un hyperboloïde de révolution. Le rouet **20** présente par ailleurs un axe de rotation **A** et le terme "axial" sera considéré en référence à cet axe.

Par ailleurs, le compresseur **12** comporte un carter **30** qui forme de préférence une partie constitutive du carter du turbomoteur **10**.

Le carter **30** est la structure qui maintient les éléments du compresseur ; à ce titre, le rouet **20** est monté rotatif dans le carter **30**.

Ce carter **30** présente un bord amont **32** et un bord aval **34**, étant précisé que les termes « amont » et « aval » sont considérés en référence au sens d'écoulement du flux de gaz à l'intérieur du compresseur **20**. Le sens d'écoulement est illustré par les flèches **F** sur les différentes figures.

À l'aide de la figure **1B****,** on comprend que le flux de gaz **F** entre axialement dans le rouet à pales **20** par une entrée amont **33** et en sort radialement par une sortie **35** proche du bord aval **34** du carter **30** avant de pénétrer dans un diffuseur **36**. Le bord aval **34** du carter **30** est constitué ici par un bord amont du diffuseur **36**.

On comprend que le flux de gaz circule entre les pales **28** du rouet **20** dans une veine de gaz **38** s'étendant entre le bord amont **32** et le bord aval **34** du carter **30**.

On constate également que la veine **38** est délimitée entre une surface **26a** constituée par le moyeu **26**, de laquelle s'étendent les pales **28** et un couvercle **40** définissant une surface extérieure de la veine **38**.

Autrement dit, le couvercle **40** couvre les pales **28** du rouet **20** de sorte qu'il s'étend entre le bord amont **32** du carter et le bord aval **34** du carter **30** tout en épousant sensiblement la forme de l'enveloppe géométrique mentionnée ci-dessus. Autrement dit, il existe un faible jeu entre chacune des pales **28** et ce couvercle **40**.

Plus précisément, le couvercle **40** comporte une extrémité amont **40a** et une extrémité aval **40b**, l'extrémité amont **40a** étant fixée au bord amont **32** du carter par l'intermédiaire d'un organe de fixation **42**, tandis que l'extrémité aval **40b** est libre.

En d'autres termes, l'extrémité aval **40b** du couvercle **40** n'est pas fixée au bord aval **34** du carter **30**.

En revanche, on constate que le bord aval **34** du carter **30** est dans la continuité de l'extrémité aval **40b** du couvercle **40**.

Dans la mesure où le couvercle **40** n'est fixé au carter que par le bord amont **32**, on comprend qu'il est susceptible de se déformer, essentiellement au niveau de son extrémité aval libre **40b**.

A l'aide de la figure **2**, qui illustre un détail d'un turbomoteur selon l'invention, on va maintenant décrire un couvercle **100** d'un compresseur centrifuge **200** conforme à la présente invention, les autres pièces constitutives du turbomoteur **10** étant identiques à celles décrites précédemment et portant les mêmes références numériques.

Comme on le voit sur la figure **2**, par rapport à celle de l'art antérieur, l'extrémité aval **100b** du couvercle **100** selon l'invention, comporte en outre, une butée **102** formant une extension radiale qui s'étend orthogonalement par rapport à l'axe **A** du rouet **20**.

Cette butée **102**, qui est préférentiellement annulaire, est destinée à limiter le déplacement axial de l'extrémité aval **100b** du couvercle **100**.

Pour ce faire, la butée **102** comporte une face de contact **103** apte à venir en appui contre le bord aval **34** du carter **30** si l'extrémité aval **100b** du couvercle **100** fléchit vers les pales **28** du rouet, en sorte que le couvercle **100** ne puisse se déformer davantage, grâce à quoi on évite avantageusement tout contact entre le couvercle **100** et les pales **28** du rouet **20**.

En fonctionnement normal, on prévoit un jeu axial **Ja** entre la face de contact **103** et le bord aval **34** du carter **30**.

Comme on le voit sur la figure **2**, l'extrémité aval **100b** du couvercle **100** comporte également un renflement axial **104** s'étendant dans un sens opposé à celui de la face de contact **103**. Ce renflement axial présente une forme annulaire et a pour rôle de renforcer la tenue mécanique de la butée **102** sur laquelle s'exercent des contraintes mécaniques lorsqu'elle vient en contact avec le bord aval **34** du carter **30**.

Par ailleurs, l'extrémité aval **100b** comporte en outre une extension axiale **106** présentant la forme d'une nervure annulaire, qui est destinée à venir quasiment effleurer le bord aval **34** du carter **30**. Plus précisément, on prévoit un faible jeu radial **Jr** entre cette nervure annulaire **106** et le bord aval **34** de manière à éviter que le flux de gaz ne soit perturbé dans l'interstice existant entre l'extrémité aval **100b** du couvercle **100** et le bord aval **34** du carter **30**.

De préférence, la nervure annulaire **106** est arrangée de telle sorte qu'elle présente une hauteur radiale supérieure à celle du bord de fuite des pales.

De préférence, la surface interne du couvercle **100**, côté rouet, est recouverte d'un matériau abradable, connu par ailleurs, afin d'éviter d'endommager le couvercle et les pales lors d'éventuels contacts entre eux.

## Revendications

1. Compresseur centrifuge d'un turbomoteur comprenant :
- un couvercle comportant une extrémité amont (40a) et une extrémité aval (100b),
- un carter (30) présentant un bord amont (32) et un bord aval (34),
- un rouet à pales (20) monté rotatif dans ledit carter,
ledit couvercle étant destiné à couvrir les pales (28) du rouet de façon à définir une surface extérieure d'une veine de gaz (38) s'étendant entre les bords amont et aval du carter, tout en étant fixé au bord amont (32) du carter par son extrémité amont tandis que son extrémité aval (100b) demeure libre, **caractérisé en ce que** le couvercle comporte en outre une butée (102) destinée à limiter le déplacement axial de son extrémité aval (100b) par rapport au bord aval (34) du carter lors du fonctionnement du compresseur.

2. Compresseur centrifuge selon la revendication **1**, **caractérisé en ce que** la butée (102) forme une extension radiale s'étendant depuis l'extrémité aval du couvercle.

3. Compresseur centrifuge selon la revendication **1** ou **2**, **caractérisé en ce que** la butée (102) est annulaire.

4. Compresseur centrifuge selon l'une quelconque des revendications **1** à **3**, **caractérisé en ce que** la butée (102) est constituée d'une pluralité de languettes radiales.

5. Compresseur centrifuge selon l'une quelconque des revendications **1** à **4**, **caractérisé en ce que** l'extrémité aval (100b) du couvercle comporte en outre une extension axiale (106) formant une nervure annulaire.

6. Turbine à gaz comportant un compresseur centrifuge (200) selon l'une quelconque des revendications **1** à **5**.

## Patentansprüche

1. Kreiselverdichter eines Turbomotors, umfassend:
- einen Deckel, der ein vorgelagertes Ende (40a) und ein nachgelagertes Ende (100b) aufweist,
- ein Gehäuse (30), das einen vorgelagerten Rand (32) und einen nachgelagerten Rand (34) aufweist,
- ein Schaufellaufrad (20), das drehbar in dem Gehäuse befestigt ist, wobei der Deckel dazu bestimmt ist, die Schaufeln des Laufrads (28) derart abzudecken, um eine äußere Oberfläche eines Gasstroms (38) zu definieren, der sich zwischen dem vorgelagerten und dem nachgelagerten Rand des Gehäuses erstreckt, während er gleichzeitig an dem vorgelagerten Rand (32) des Gehäuses durch sein vorgelagertes Ende befestigt ist, während sein nachgelagertes Ende (100b) frei bleibt, **dadurch gekennzeichnet, dass** der Deckel ferner einen Anschlag (102) aufweist, der dazu bestimmt ist, die axiale Verschiebung seines nachgelagerten Endes (100b) relativ zu dem nachgelagerten Rand (34) des Gehäuses während des Betriebs des Kompressors zu begrenzen.

2. Kreiselverdichter gemäß Anspruch 1, **dadurch gekennzeichnet, dass** der Anschlag (102) eine radiale Ausdehnung bildet, die sich von dem nachgelagerten Ende des Deckels erstreckt.

3. Kreiselverdichter gemäß Anspruch 1 oder 2, **dadurch gekennzeichnet, dass** der Anschlag (102) ringförmig ist.

4. Kreiselverdichter gemäß einem der Ansprüche 1 bis 3, **dadurch gekennzeichnet, dass** der Anschlag (102) aus mehreren radialen Zungen gebildet ist.

5. Kreiselverdichter gemäß einem der Ansprüche 1 bis 4, **dadurch gekennzeichnet, dass** das nachgelagerte Ende (100b) des Deckels ferner eine axiale Ausdehnung (106) aufweist, die eine ringförmige Rippe bildet.

6. Gasturbine, umfassend einen Kreiselverdichter (200) gemäß einem der Ansprüche 1 bis 5.

## Claims

1. A centrifugal compressor of a turboshaft engine comprising:
• a cover including an upstream end (40a) and a downstream end (100b);
• a casing (30) presenting an upstream edge (32) and a downstream edge (34); and
• a bladed impeller (20) mounted to rotate in said casing;
said cover being designed to cover the blades (28) of the impeller so as to define an outside surface of a gas-flow passage (39) extending between the upstream and downstream edges of the casing, being fastened to the upstream edge (32) of the casing via its upstream end while its downstream end (100b) remains free, **characterized in that** the cover further includes an abutment (102) for limiting the axial movement of its downstream end (100b) relative to the downstream edge (34) of the casing while the compressor is in operation.

2. A centrifugal compressor according to claim 1, **characterized in that** the abutment (102) forms a radial extension extending from the downstream end of the cover.

3. A centrifugal compressor according to claim 1 or 2, **characterized in that** the abutment (102) is annular.

4. A centrifugal compressor according to any one of claims 1 to 3, **characterized in that** the abutment (102) is constituted by a plurality of radial tongues.

5. A centrifugal compressor according to any one of claims 1 to 4, **characterized in that** the downstream end (100b) of the cover further includes an axial extension (106) forming an annular rim.

6. A gas turbine including a centrifugal compressor (200) according to any one of claims 1 to 5.
